# EUROPÄISCHE PATENTSCHRIFT

(11) **EP 0 587 169 B1**
(45) Veröffentlichungstag und Bekanntmachung des Hinweises auf die Patenterteilung: **07.08.1996**
(21) Anmeldenummer: 93114512.2
(22) Anmeldetag: 09.09.1993
(51) Int. Cl.: B08B 7/00, B24B 31/02

(54) **Reinigung von Gegenständen mit verflüssigten oder überkritischen Gasen**
Cleaning of workpieces with liquid or supercritical gases
Nettoyage d'objets avec des gaz liquides ou supercritiques

(30) Priorität: 11.09.1992 DE 4230486
(43) Veröffentlichungstag der Anmeldung: 16.03.1994
(73) Patentinhaber: Linde Aktiengesellschaft, D-65189 Wiesbaden (DE)
(72) Erfinder: Wandke, Ernst, Dr., D-82538 Geretsried (DE); Adler, Robert, A-2201 Gerosdorf (AT)
(74) Vertreter: Kasseckert, Rainer

(56) Entgegenhaltungen:
- WO-A-92/14558
- GB-A- 823 101
- DATABASE WPI Section Ch, Week 9238, Derwent Publications Ltd., London, GB; Class A32, AN 92-311632 & JP-A-4 216 019 (MITSUBISHI MOTOR CORP) 6. August 1992

## Beschreibung

Die Erfindung betrifft ein Verfahren zur Reinigung von Gegenständen in einem Druckbehälter mit verflüssigten oder überkritischen Gasen als Reinigungsfluide.

Ein entsprechendes Verfahren ist beispielsweise aus der PCT-Anmeldung WO-A-92/14558 (PCT/EP/92/00322) bekannt. Dort werden Werkstücke (Metallrohre) mit organischen Rückständen wie Öle, Fette und dergleichen, mittels verflüssigtem Kohlendioxid in einem Druckbehälter gereinigt. Hierzu wird das Reinigungsfluid in einen mit den Werkstücken beladenen zylindrischen Druckbehälter geleitet und dort mittels eines Laufrades umgewälzt. Nach Beendigung des Reinigungsvorganges wird ein Teil des mit den organischen Rückständen beladenen Fluids aus dem Druckbehälter zusammen mit frischem Reinigungsfluid in einen weiteren Druckbehälter geleitet. Der andere Teil des mit den organischen Rückständen beladenen Fluids wird über eine Turbine entspannt, wodurch die Verunreinigungen in flüssiger Phase ausfallen. Aus dem entleerten Druckbehälter werden nun die gereinigten Werkstücke entnommen, während weitere Werkstücke in dem zweiten Druckbehälter gereinigt werden können.

Die Umwälzung bewirkt durch höhere Strömungskräfte eine bessere Benetzung der Gegenstände und einen größeren Stoffaustausch, das Lösungsvermögen des Reinigungsfluids wird durch die Umwälzung des Fluids jedoch nur geringfügig erhöht.

In der WO-A-90/01689 wird ein ähnliches Reinigungsverfahren beschrieben. Hierin wird vorgeschlagen, die Reinigungswirkung durch die Zugabe von Wasser, Alkoholen, Säuren, Basen oder Peroxiden zum Fluid zu erhöhen.

Aufgabe vorliegender Erfindung ist es, das Lösungsvermögen von verflüssigten oder überkritischen Gasen zu erhöhen und Reinigungsprozesse der obengenannten Art zu beschleunigen, ohne den apparativen Aufwand beträchtlich zu vergrößern.

Diese Aufgabe wird erfindungsgemäß dadurch gelöst, daß dem Reinigungsfluid mechanische Scheuermittel zugegeben werden.

Bei derartigen Reinigungsverfahren wie auch bei Verfahren auf dem Gebiet der Extraktion bedarf es eines hohen Lösungsvermögens des eingesetzten Fluids. Allgemein läßt sich feststellen, daß das Vorhandensein einer gewissen Dichte des Fluids Voraussetzung und bestimmender Faktor für sein Lösungsvermögen ist, das dann mit wachsender Dichte weiter zunimmt. Bei konstanter Dichte des Fluids nimmt die Löslichkeit im allgemeinen mit steigender Temperatur des Fluids zu.

Neben dem Dampfdruck der zu lösenden Substanz und der Dichte und Temperatur des Reinigungsfluids spielen außerdem Polarität und Molmasse der zu lösenden Substanz, sowie Viskosität, Diffusionskoeffizient, kritischer Punkt und Dipolmoment des Reinigungsfluids als auch die molekularen Wechselwirkungen des Fluids mit der Substanz eine Rolle für die Löslichkeit der Substanz in diesem Fluid. Einfache, allgemein gültige Regeln lassen sich für verschiedene Substanzen und Fluide nicht aufstellen.

Geeignete Fluide zur Entfernung organischer Rückstände sind beispielsweise (halogenierte) Kohlenwasserstoffe sowie Trifluormethan, Kohlendioxid, Distickstoffmonoxid und Schwefelhexafluorid. Unter Normalbedingungen gasförmige Fluide werden zur Erhöhung des Lösungsvermögens bis zur flüssigen oder überkritischen Phase verdichtet und die Temperatur entsprechend eingestellt.

Mechanische Scheuermittel beschleunigen erfindungsgemäß den Lösungsvorgang dadurch, daß sie die Oberflächenschichten der zu lösenden Substanz mechanisch vom Werkstück abtragen und somit zu einem rascheren Übergang in die Lösung beitragen

Es hat sich gezeigt, daß durch die Zugabe chemischer Lösungsmittel entweder das Lösungsvermögen des Fluids sich gezielt erhöhen läßt, so daß sich eine vorgegebene Substanz schneller löst, oder aber das Lösungsvermögen des Fluids sich auf mehrere Arten von zu lösenden Substanzen ausdehnen läßt (z.B. verschiedene Fette).

Für die Reinigung von Werkstücken mit organischen Rückständen ist die Verwendung von HCl oder Tensiden als zugegebene chemische Lösungsmittel besonders geeignet.

Als mechanische Scheuermittel haben sich für die verschiedensten Arten von zu lösenden Substanzen Plastikgranulat, Stahlschrot oder Schlackensand als vorteilhaft erwiesen.

Außerdem kann es zur Beschleunigung des Reinigungsverfahrens sinnvoll sein, in das flüssige oder überkritische Reinigungsfluid ein Gas niedrigerer Dichte im Vergleich zum Reinigungsfluid einzudüsen. Dieses Gas entfaltet einerseits eine mechanische Wirkung, indem es blasenförmig die zu reinigenden Werkstücke umströmt, andererseits kann es zusätzlich das Lösungsvermögen des Reinigungsfluids erhöhen.

Beispielsweise läßt sich gasförmiges HCl an einem unteren Punkt des Reinigungsbehälters in diesen eindüsen, während darin Werkstücke beispielsweise mit verflüssigtem Kohlendioxid gereinigt werden.

Im folgenden soll ein Ausführungsbeispiel das erfindungsgemäße Verfahren näher erläutern.

Eine zur erfindungsgemäßen Reinigung von Gegenständen geeignete Vorrichtung besteht aus einem druckfesten Behälter, der mit dem Reinigungsfluid gefüllt wird, wobei sich in dem Behälter eine drehbare Trommel befindet. Diese Trommel wird von einer Antriebseinrichtung in Rotation versetzt. In der Trommel befindliche Gegenstände sowie das Reinigungsfluid werden dadurch miteinander bewegt.

Schneidplatten die mit Ölspuren verunreinigt sind, müssen vor ihrer Beschichtung mit Titannitrid gesäubert werden. Erfindungsgemäß werden diese Schneidplatten in die Trommel des druckfesten Behälters eingebracht und Schlackensand mit einem durchschnittlichen Korndurchmesser von etwa 2 mm zugegeben. Daraufhin wird der druckfeste Behälter geschlossen und bei Raumtemperatur mit 65 bar verflüssigtes Kohlendioxid in das vorgespannte Behälterinnere eingeleitet. Die Trommel wird nun in Rotation versetzt, wobei die Rotationsgeschwindigkeit etwa 10 Umdrehungen pro Minute beträgt.

Der Reinigungsvorgang wird zusätzlich noch beschleunigt, wenn ein Alkohol wie Methanol dem Reinigungsfluid zugegeben wird. Der Alkohol erhöht das Lösungsvermögen des Kohlendioxids für organische Rückstände (Öl), der Schlackensand trägt die Oberfläche der Ölschichten mechanisch ab.

Das erfindungsgemäße Verfahren beschleunigt den Reinigungsvorgang bei der Säuberung der Schneidplatten und senkt gleichzeitig die benötigte Menge an verflüssigtem Kohlendioxid als Reinigungsfluid.

## Patentansprüche

1. Verfahren zur Reinigung von Gegenständen mit organischen Rückständen in einem Druckbehälter mittels bis zur flüssigen oder überkritischen Phase verdichteten Gasen als Reinigungsfluiden, wobei die Gegenstände und das Reinigungsfluid relativ zueinander bewegt werden, **dadurch gekennzeichnet**, daß mechanische Scheuermittel zugegeben werden.

2. Verfahren nach Anspruch 1, dadurch gekennzeichnet, daß dem Reinigungsfluid zusätzlich HCl oder Tenside als chemische Lösungsmittel zugegeben werden.

3. Verfahren nach einem der Ansprüche 1 oder 2, dadurch gekennzeichnet, daß als mechanische Scheuermittel Plastikgranulat, Stahlschrot oder Schlackensand dem Reinigungsfluid zugegeben werden.

4. Verfahren nach einem der Ansprüche 1 bis 3, dadurch gekennzeichnet, daß während des Reinigungsvorganges in das Reinigungsfluid ein Gas niedrigerer Dichte im Vergleich zum Reinigungsfluid eingedüst wird.

## Claims

1. Process for cleaning articles having organic residues in a pressure vessel by means of gases compressed to the liquid or supercritical phase as cleaning fluids, the articles and the cleaning fluid being moved relative to one another, characterized in that mechanical scouring means are added.

2. Process according to Claim 1, characterized in that additionally HCl or surfactants as chemical solvents are added to the cleaning fluid.

3. Process according to either of Claims 1 or 2, characterized in that, as mechanical scouring means, plastic granulate, steel pellets or slag sand are added to the cleaning fluid.

4. Process according to one of Claims 1 to 3, characterized in that, during the cleaning operation, a gas of lower density in comparison with the cleaning fluid is injected into the cleaning fluid.

## Revendications

1. Procédé de nettoyage d'articles ayant des résidus organiques dans une cuve sous pression à l'aide de gaz condensés jusou'à la phase liquide ou surcritique en tant que fluides de nettoyage, les articles et le fluide de nettoyage étant déplacés relativement les uns par rapport aux autres, caractérisé en ce que l'on ajoute des moyens de décrassage mécaniques.

2. Procédé selon la revendication 1, caractérisé en ce que l'on ajoute au fluide de nettoyage en outre HCl ou des agents tensioactifs en tant que solutions chimiques.

3. Procédé selon l'une des revendications 1 ou 2, caractérisé en ce que l'on ajoute au fluide de nettoyage en tant que moyens de décrassage mécaniques du granulat de matière plastique, des riblons d'acier, ou du laitier de haut fourneau granulé.

4. Procédé selon l'une quelconque des revendications 1 à 3, caractérisé en ce que l'on injecte dans le fluide de nettoyage, au cours du processus de nettoyage, un gaz de densité réduite par rapport au fluide de nettoyage.
